# FASCICULE DE BREVET EUROPEEN

(11) **EP 4 077 779 B1**
(45) Date de publication et mention de la délivrance du brevet: **06.05.2026**
(21) Numéro de dépôt: 20848852.8
(22) Date de dépôt: 18.12.2020
(51) Int. Cl.: D01G 9/14

(54) **DISPOSITIF DE DÉFIBRAGE D'UNE COMPOSITION FIBREUSE ET PROCÉDÉ DE DÉFIBRAGE UTILISANT UN TEL DISPOSITIF**
VORRICHTUNG ZUR ZERFASERUNG EINER FASERZUSAMMENSETZUNG UND ZERFASERUNGSVERFAHREN MIT EINER SOLCHEN VORRICHTUNG
DEVICE FOR DEFIBRIZING A FIBROUS COMPOSITION, AND DEFIBRIZING METHOD USING SUCH A DEVICE

(30) Priorité: 19.12.2019 FR 1914825
(43) Date de publication de la demande: 26.10.2022
(73) Titulaire: ISOL International SAS, 92380 Garches (FR)
(72) Inventeur: HAZERA, Julien, 92240 Malakoff (FR)
(74) Mandataire: Ipsilon
(86) Numéro de dépôt international: PCT/FR2020/052544
(87) Numéro de publication internationale: WO 2021/123674

(56) Documents cités:
- DE-C- 396 495
- FR-A- 1 432 599
- FR-A1- 2 504 159
- JP-U- S6 093 772
- JP-U- S61 164 281

## Description

L'objet de la présente invention se rapporte à un dispositif de défibrage de composition fibreuse et à un procédé de défibrage utilisant un tel dispositif. Par composition fibreuse, on entend, au sens de la présente invention un amas de fibres se trouvant initialement contenues dans des conteneurs souples de type sac, l'amas étant généralement compacté pour diminuer le volume du container. Les fibres sont typiquement des fibres de produits isolants, et notamment des fibres de roche, de verre, de coton.

Par défibrage, on entend, au sens de la présente invention une opération qui consiste à décompacter et aérer les fibres se trouvant initialement sous forme d'amas, de manière à pouvoir les utiliser immédiatement après l'opération de défibrage.

A l'heure actuelle on utilise pour le défibrage de telles fibres un dispositif de défibrage comprenant des éléments rotatifs de type cardes métalliques munies de doigts, tels que celui représenté sur la figure 5. De tels dispositifs sont dangereux pour les opérateurs lorsque ces éléments rotatifs sont mis en rotation.

Les demandes de brevet français FR1432599 et FR2504159, ainsi que le modèle d'utilité JP S6093772 (U) décrivent un procédé de défibrage de composition fibreuse comportant un élément rotatif de type brosse pour obtenir des fibres non agglomérées. La présente invention a donc pour objet un dispositif de défibrage d'une composition fibreuse comprenant :
- un dispositif de collecte de ladite composition fibreuse comprenant des parois latérales, un support supportant lesdites parois latérales et dans laquelle est pratiquée une ouverture, et au moins un élément rotatif monté dans ledit dispositif de collecte et apte à décompacter et aérer ladite composition fibreuse de manière à obtenir des fibres individuelles non agglomérées, ledit élément rotatif présentant un axe de rotation monté perpendiculairement auxdites parois latérales dudit dispositif de collecte, et,
- un dispositif de distribution pour éjecter lesdites fibres individuelles et communiquant avec ladite ouverture du dispositif de collecte, ledit élément rotatif étant un élément brosse comprenant au moins une rangée de poils fixés sur ledit axe de rotation, ledit dispositif étant caractérisé en ce que ledit élément brosse comporte
- une partie arrière avec une seule rangée de poils disposée sous forme d'hélice hélicoïdale, et
- une partie avant avec une ou plusieurs rangées de poils alignées perpendiculairement audit axe de rotation de l'élément brosse.

Les éléments brosses utilisables dans le cadre de la présente invention sont aptes à être utilisés par les balayeuses de sol ou nettoyeuse de fruits et produits fragiles. Les poils présentant une élasticité suffisante de manière à ne pas mettre un opérateur en danger lors de l'opération de défibrage. Les poils sont serrés sur l'axe de rotation de façon à éjecter les fibres vers l'extérieur qui permet de réguler le débit du produit. La partie arrière de l'élément brosse avec une seule rangée de poils disposée sous forme d'hélice, permet de déplacer les fibres vers un distributeur ou un sas de rangement. L'utilisation d'un tel élément brosse a pour effet de permettre non seulement le déplacement des fibres vers un distributeur ou un sas de rangement, mais surtout de commencer le travail de défibrage. Une telle brosse permet d'aérer la composition fibreuse, et ainsi d'obtenir un produit qui est plus léger et moins dense.

De manière avantageuse, ledit ou lesdits éléments brosses peuvent comporter dans la partie avant au moins sept rangées de poils, de manière à permettre une meilleure efficacité du défibrage.

De manière avantageuse, les poils des éléments brosses peuvent présenter une longueur comprise entre 10 et 200 mm.

De manière avantageuse, les poils des éléments brosses peuvent être en acier inoxydable, ou en fibres de carbone, ou en matériau polymère, et de préférence en matériau polyamide.

De manière avantageuse, ce dernier peut comporter au moins deux éléments brosses, qui sont disposés côte à côte de manière que leurs axes de rotation soient situés dans le même plan horizontal parallèle audit support dispositif de collecte, ou l'un au-dessus de l'autre de manière que leurs axes de rotation soient situés dans le même plan vertical perpendiculaire audit support du dispositif de collecte. Les brosses vont en général par deux ou plus pour homogénéiser le débit et le défibrage.

Dans ce mode de réalisation pas selon l'invention, les éléments brosses peuvent être munis de préférence à l'une de leurs extrémités d'une vis hélicoïdale et/ou d'un élément poussoir ou d'éléments poussoirs de type doigts.

Selon un mode de réalisation avantageux du dispositif de défibrage selon l'invention, le dispositif de collecte peut en outre comprendre deux cardes métalliques rotatives, lesdites cardes étant disposées entre lesdits éléments brosses et ledit dispositif de distribution.

La présente invention a encore pour objet l'utilisation d'un dispositif de défibrage selon l'invention pour décompacter et aérer une composition fibreuse de manière à obtenir des fibres individuelles non agglomérées.

Si l'on utilise le dispositif de défibrage selon ce mode de réalisation, les éléments rotatifs pourront tourner à une vitesse de rotation de l'ordre de 60 à 70 tours/ min. Si l'on utilise le dispositif de défibrage selon un deuxième mode de réalisation, les éléments rotatifs pourront tourner à une vitesse de rotation de l'ordre 1000 tours/ min, tandis que les cardes métalliques rotatives pourront tourner à une vitesse de rotation de l'ordre de 60 à 70 tours/ min.

D'autres caractéristiques et avantages de l'invention ressortiront clairement de la description détaillée qui en est faite ci-après, à titre indicatif et nullement limitatif, en référence aux dessins annexés dans lesquels :
- [Fig 1] représente schématiquement une vue de face (à gauche) et une vue de côté (à droite) d'un premier mode de réalisation du dispositif de défibrage selon la présente invention,
- [Fig 2] représente schématiquement une vue de face (à gauche) et une vue de côté (à droite) d'un deuxième mode de réalisation du dispositif de défibrage,
- [Fig 3] est une photographie montrant un élément brosse destiné au premier mode de réalisation du dispositif de défibrage selon l'invention,
- [Fig 4] est une photographie montrant deux éléments brosses pas selon l'invention,
- [Fig 5] est une photographie d'une carde métallique intégré dans un dispositif de défibrage selon l'art antérieur ou pouvant être couplé aux éléments brosses dans le deuxième mode de réalisation du dispositif de défibrage selon l'invention.

Les caractéristiques techniques communes à ces deux figures sont désignées chacune par la même référence numérique dans les figures concernées.

Sur [Fig 1] et [Fig 2] sont représentés deux exemples de dispositifs de défibrage qui comprennent :
- un dispositif de collecte 3 d'une composition fibreuse 2 comprenant des parois latérales 30, un support 31 supportant lesdites parois latérales 30 et dans laquelle est pratiquée une ouverture, et une pluralité d'éléments rotatifs 34, 35 aptes à décompacter et aérer ladite composition fibreuse 2, de manière à obtenir des fibres 21 individuelles non agglomérées, ledit élément rotatif 34, 35 présentant un axe de rotation 340, 350 monté perpendiculairement auxdites parois latérales 30 du dispositif de collecte 3, et un dispositif de distribution 5 pour éjecter les fibres 21 individuelles et communiquant avec ladite ouverture du dispositif de collecte 3.

Sur [Fig 1], les éléments rotatifs 34, 35 comprennent uniquement deux éléments brosses. Les deux éléments brosses 34, 35 sont disposés côte à côte de manière que leurs axes de rotation 340, 350 soient situés dans le même plan horizontal parallèle audit support 31 du dispositif de collecte 3.

[Fig 3] montre des éléments brosses 34, 35 selon l'invention pour ce premier mode de réalisation, qui comportent chacun :
- une partie arrière 341, 351 avec une seule rangée de poils 4 disposée sous forme d'hélice hélicoïdale 341, et
- une partie avant 342, 352 avec une ou plusieurs rangées de poils 4 alignées perpendiculairement audit axe de rotation 340, 350 de l'élément rotatif 34, 35.

Sur [Fig 2], les éléments rotatifs 34, 35 comprennent deux cardes métalliques 36, 37 disposées dans le dispositif de collecte 3 entre les éléments brosses 34, 35 et le dispositif de distribution 5.

Les cardes métalliques sont illustrées sur |Fig 5] et les éléments brosses sur |Fig 4] Ces derniers sont munis à l'une de leurs extrémités d'une vis hélicoïdale et/ou d'un élément poussoir ou d'éléments poussoirs de type doigts.

## Revendications

1. Dispositif de défibrage (1) d'une composition fibreuse (2) comprenant :
• un dispositif de collecte (3) de ladite composition fibreuse (2) comprenant des parois latérales (30), un support (31) supportant lesdites parois latérales (30) et dans laquelle est pratiquée une ouverture, et au moins un élément rotatif (34, 35) monté dans ledit dispositif de collecte (3) et apte à décompacter et aérer ladite composition fibreuse (2) de manière à obtenir des fibres (21) individuelles non agglomérées, ledit élément rotatif (34, 35) présentant un axe de rotation (340, 350) monté perpendiculairement auxdites parois latérales (30) dudit dispositif de collecte (3),
• un dispositif de distribution (5) pour éjecter lesdites fibres (21) individuelles et communiquant avec ladite ouverture du dispositif de collecte (3),
• ledit élément rotatif (34, 35) étant un élément brosse comprenant au moins une rangée de poils (4) fixés sur ledit axe de rotation (340, 350), ledit dispositif étant **caractérisé en ce que** ledit élément brosse (34, 35) comporte
▪ une partie arrière (341, 351) avec une seule rangée de poils (4) disposée sous forme d'hélice hélicoïdale (341), et
▪ une partie avant (342, 352) avec une ou plusieurs rangées de poils (4) alignées perpendiculairement audit axe de rotation (340, 350) de l'élément brosse (34, 35).

2. Dispositif selon la revendication 1, selon lequel ledit élément brosse (34, 35) comporte dans la partie avant au moins 7 rangées de poils (4).

3. Dispositif selon l'une quelconque des revendications 1 et 2, selon lequel lesdits poils (4) présentent une longueur comprise entre 10 et 200 mm.

4. Dispositif selon l'une quelconque des revendications 1 et 2, selon lequel lesdits poils (4) sont en acier inoxydable, ou en fibres de carbone, ou en matériau polymère, et de préférence en matériau polyamide.

5. Dispositif selon l'une quelconque des revendications 1 à 4, comprenant au moins deux éléments brosses (34, 35), qui sont disposés côte à côte de manière que leurs axes de rotation (340, 350) soient situés dans le même plan horizontal parallèle audit support (31) du dispositif de collecte (3), ou l'un au-dessus de l'autre de manière que leurs axes de rotation (340, 350) soient situés dans le même plan vertical perpendiculaire audit support (31) du dispositif de collecte (3).

6. Dispositif selon la revendication 5, comprenant en outre deux cardes métalliques (36, 37), lesdites cardes (36, 37) étant disposées entre lesdits éléments brosses (34, 35) et ledit dispositif de distribution (5).

7. Utilisation du dispositif de défibrage (1) tel que défini selon l'une quelconque des revendications 1 à 6 pour décompacter et aérer une composition fibreuse (2) de manière à obtenir des fibres (21) individuelles non agglomérées.

8. Utilisation du dispositif de défibrage (1) selon la revendication 7, mettant en œuvre le dispositif tel que défini selon la revendication 5, avec une vitesse de rotation des éléments brosses (34, 35) de l'ordre de 60 à 70 tours/ min.

9. Utilisation du dispositif de défibrage (1) selon la revendication 7, mettant en œuvre le dispositif tel que défini selon la revendication 6 avec une vitesse de rotation des éléments brosses (34, 35) de l'ordre de 1000 tours/ min et une vitesse de rotation des cardes métalliques rotatives (36, 37) de l'ordre de 60 à 70 tours/ min.

## Patentansprüche

1. Vorrichtung (1) zur Zerfaserung einer Faserzusammensetzung (2), umfassend:
• eine Sammelvorrichtung (3) für die Faserzusammensetzung (2), umfassend Seitenwände (30), eine Halterung (31), die diese Seitenwände trägt (30) und in der eine Öffnung ausgebildet ist, und mindestens ein rotierendes Element (34, 35), das in der Sammelvorrichtung (3) montiert ist und geeignet ist, die Faserzusammensetzung (2) aufzulockern und zu belüften, so dass nicht agglomerierte einzelne Fasern (21) erhalten werden, wobei das rotierende Element (34, 35) eine Rotationsachse (340, 350) aufweist, die senkrecht zu den Seitenwänden (30) der Sammelvorrichtung (3) montiert ist,
• eine Ausgabevorrichtung (5), um die einzelnen Fasern (21) auszuwerfen, und die mit der Öffnung der Sammelvorrichtung (3) in Verbindung steht,
· wobei das rotierende Element (34, 35) ein Bürstenelement ist, das mindestens eine Reihe von Borsten (4) umfasst, die an der Rotationsachse (340, 350) befestigt sind, wobei die Vorrichtung **dadurch gekennzeichnet ist, dass** das Bürstenelement (34, 35) beinhaltet
• einen hinteren Teil (341, 351) mit einer einzigen Reihe von Borsten (4), die in Form einer schraubenförmigen Wendel (341) angeordnet sind, und
• einen vorderen Teil (342, 352) mit einer oder mehreren Reihen von Borsten (4), die senkrecht zu der Rotationsachse (340, 350) des Bürstenelements (34, 35) ausgerichtet sind.

2. Vorrichtung nach Anspruch 1, wobei das Bürstenelement (34, 35) in dem vorderen Teil mindestens 7 Reihen von Borsten (4) beinhaltet.

3. Vorrichtung nach einem der Ansprüche 1 und 2, wobei die Borsten (4) eine Länge zwischen 10 und 200 mm aufweisen.

4. Vorrichtung nach einem der Ansprüche 1 und 2, wobei die Borsten (4) aus rostfreiem Stahl oder Kohlenstofffasern oder Polymermaterial und vorzugsweise aus Polyamidmaterial sind.

5. Vorrichtung nach einem der Ansprüche 1 bis 4, umfassend mindestens zwei Bürstenelemente (34, 35), die nebeneinander angeordnet sind, so dass ihre Rotationsachsen (340, 350) in der gleichen horizontalen Ebene parallel zu dem Träger (31) der Sammelvorrichtung (3) liegen, oder übereinander, so dass ihre Rotationsachsen (340, 350) in der gleichen vertikalen Ebene liegen, die senkrecht zu dem Träger (31) der Sammelvorrichtung (3) verläuft.

6. Vorrichtung nach Anspruch 5, umfassend ferner zwei Metallkarden (36, 37) umfasst, wobei die Karden (36, 37) zwischen den Bürstenelementen (34, 35) und der Ausgabevorrichtung (5) angeordnet sind.

7. Verwendung der Vorrichtung (1) zum Zerfasern nach einem der Ansprüche 1 bis 6 zum Auflockern und Belüften einer Faserzusammensetzung (2), so dass nicht agglomerierte einzelne Fasern (21) erhalten werden.

8. Verwendung der Vorrichtung (1) zur Zerfaserung nach Anspruch 7, wobei die wie in Anspruch 5 definierte Vorrichtung mit einer Drehzahl der Bürstenelemente (34, 35) in der Größenordnung von 60 bis 70 Umdrehungen/min eingesetzt wird.

9. Verwendung der Vorrichtung (1) zur Zerfaserung nach Anspruch 7, wobei die wie in Anspruch 6 definierte Vorrichtung mit einer Drehzahl der Bürstenelemente (34, 35) in der Größenordnung von 1000 Umdrehungen/min und einer Drehzahl der rotierenden Metallkarden (36, 37) in der Größenordnung von 60 bis 70 Umdrehungen/min eingesetzt wird.

## Claims

1. Device (1) for defibrizing a fibrous composition (2) comprising:
· a collection device (3) for said fibrous composition (2) comprising side walls (30), a support (31) supporting said side walls (30) and including an opening, and at least one rotary element (34, 35) mounted in said collection device (3) and able to decompact and aerate said fibrous composition (2) to obtain individual non-agglomerated fibres (21), said rotary element (34, 35) having a rotary shaft (340, 350) mounted perpendicular to said side walls (30) of said collection device (3),
· a dispensing device (5) for discharging said individual fibres (21), in communication with said opening in the collection device (3),
· said rotary element (34, 35) being a brush element comprising at least one row of bristles (4) fastened to said rotary shaft (340, 350), said device being **characterized in that** said brush element (34, 35) includes
· a rear portion (341, 351) with a single row of bristles (4) arranged in the form of a helix (341), and
· a front portion (342, 352) with one or more rows of bristles (4) aligned perpendicular to said rotary shaft (340, 350) of the brush element (34, 35).

2. Device according to Claim 1, wherein said brush element (34, 35) includes at least 7 rows of bristles (4) in the front portion.

3. Device according to either of Claims 1 and 2, wherein said bristles (4) are between 10 mm and 200 mm long.

4. Device according to either of Claims 1 and 2, wherein said bristles (4) are made of stainless steel, or of carbon fibres, or of polymer material, and preferably of polyamide material.

5. Device according to any one of Claims 1 to 4, comprising at least two brush elements (34, 35), which are arranged side by side so that their rotary shafts (340, 350) are located in the same horizontal plane parallel to said support (31) of the collection device (3), or one above the other so that their rotary shafts (340, 350) are located in the same vertical plane perpendicular to said support (31) of the collection device (3).

6. Device according to Claim 5, further comprising two metal carding elements (36, 37), said carding elements (36, 37) being arranged between said brush elements (34, 35) and said dispensing device (5).

7. Use of the defibrizing device (1) as defined in any one of Claims 1 to 6 for decompacting and aerating a fibrous composition (2) to obtain individual non-agglomerated fibres (21).

8. Use of the defibrizing device (1) according to Claim 7, implementing the device as defined in Claim 5, with a speed of rotation of the brush elements (34, 35) of the order of 60 to 70 rpm.

9. Use of the defibrizing device (1) according to Claim 7, implementing the device as defined in Claim 6, with a speed of rotation of the brush elements (34, 35) of the order of 1000 rpm and a speed of rotation of the rotary metal carding elements (36, 37) of the order of 60 to 70 rpm.
